# EUROPÄISCHE PATENTSCHRIFT

(11) **EP 4 486 998 B1**
(45) Veröffentlichungstag und Bekanntmachung des Hinweises auf die Patenterteilung: **10.12.2025**
(21) Anmeldenummer: 24716253.0
(22) Anmeldetag: 13.03.2024
(51) Int. Cl.: F04B 15/02, F04B 23/02, F04B 53/14, F04B 53/06, B65D 83/00, B65D 83/767, B67D 7/64

(54) **VORRICHTUNG, VERFAHREN UND TRENNELEMENT FÜR DIESES VERFAHREN UND FÜR DIESE VORRICHTUNG ZUM ENTNEHMEN EINES PUMPFÄHIGEN MEDIUMS AUS EINEM BEHÄLTER**
DEVICE, METHOD AND SEPARATION ELEMENT FOR SAID METHOD AND FOR SAID DEVICE FOR REMOVING A PUMPABLE MEDIUM FROM A CONTAINER
DISPOSITIF, PROCÉDÉ ET ÉLÉMENT DE SÉPARATION POUR CE PROCÉDÉ ET POUR PRÉLEVER UN MILIEU POMPABLE D'UN RÉCIPIENT

(30) Priorität: 13.03.2023 EP 23161618
(43) Veröffentlichungstag der Anmeldung: 08.01.2025
(73) Patentinhaber: BETA Beratungs- und Beteiligungs-GmbH, 4614 Marchtrenk (AT)
(72) Erfinder: SOMMER, Maximilian, 4701 Bad Schallerbach (AT); RASCHKE, Florian, 4048 Puchenau (AT)
(74) Vertreter: Jell, Friedrich
(86) Internationale Anmeldenummer: PCT/EP2024/056737
(87) Internationale Veröffentlichungsnummer: WO 2024/189116

(56) Entgegenhaltungen:
- DE-A1- 102007 003 972
- DE-B4- 102005 049 805
- JP-A- H06 293 388
- US-A- 4 790 456
- US-A1- 2018 312 325
- US-A1- 2021 238 024

## Beschreibung

### Technisches Gebiet

Die Erfindung betrifft eine Vorrichtung und ein Trennelement, insbesondere in Form eines flexiblen Flächengebildes, für diese Vorrichtung zum Entnehmen eines pumpfähigen Mediums, insbesondere einer Flüssigkeit oder Paste, aus einem Behälter, insbesondere Fass, mit einem zumindest abschnittsweise gasdurchlässigen Grundkörper zum Entlüften vor und/oder während der Entnahme des pumpfähigen Mediums aus dem Behälter mit der Vorrichtung, und mit mindestens einer Öffnung zur Entnahme des pumpfähigen Mediums aus dem Behälter mit der Vorrichtung.

### Stand der Technik

Um Lufteinschlüsse vor und/oder während des Entnehmens eines pumpfähigen Mediums, nämlich einer Paste, zu vermeiden, schlägt die DE102005049805B4 vor, ein Trennelement in Form einer Siebplatte zu verwenden. Diese Siebplatte weist einen Grundkörper mit Sieböffnungen auf, wodurch dieser Grundkörper abschnittsweise gasdurchlässig ist. Zudem ist dieser Grundkörper mit einer zentrischen Öffnung versehen, die den Grundkörper vollständig durchdringt. Über diese Öffnung ist es der Vorrichtung möglich, das pumpfähige Medium aus dem Behälter zu entnehmen. Nachteilig setzt sich aber die Siebplatte mit dem pumpfähigen Medium vergleichsweise schnell voll - was insbesondere dann problematisch ist, wenn zähflüssige oder hochviskose Medien, wie Pasten, aus einem Behälter entnommen werden müssen. Bei solchen Medien ist nämlich deren vergleichsweise hohe Oberflächenwelligkeit bekannt, was dazu führt, dass sich die Siebplatte ungleichmäßig über die Kontaktfläche mit dem Medium vollsetzt und eine Entlüftung zwischen Medium und Siebplatte behindert. Daher muss bei der Entnahme nachteilig mit einem hohen Maß an mit Gas, nämlich Luft, kontaminieren Medium gerechnet werden. Weitere Trennelemente zum Entnehmen eines pumpfähigen Mediums sind aus der DE102007003972A1 und JPH06293388A bekannt.

### Darstellung der Erfindung

Die Erfindung hat sich daher die Aufgabe gestellt, ein Trennelement der eingangs geschilderten Art derart zu verbessern, dass dieses unabhängig von der Art des pumpfähigen Mediums eine zuverlässige Entlüftung zur Entnahme des pumpfähigen Mediums sicherstellen kann.

Die Erfindung löst die gestellte Aufgabe durch die Merkmale des Anspruchs 1.

Weist der Grundkörper eine für Gas, insbesondere Luft, semipermeable Membran auf, kann im Gegensatz zum Stand der Technik sichergestellt werden, dass unabhängig von der Größe der Berührungsfläche mit dem Medium die Funktionstüchtigkeit des Trennelements zur Entlüftung aufrecht bleibt. Das Medium kann nämlich nicht durch in den zur Entlüftung vorgesehenen Raum rückseitig der Membran des Trennelements gelangen und damit die Entlüftung stören. Daher ist es möglich, selbst Behälter mit zähflüssigen und/oder hochviskosen Medien, wie Pasten, von denen eine hohe Oberflächenwelligkeit bekannt ist, standfest über das Trennelement zu entlüften. Die semipermeable Membran garantiert nämlich über die gesamte Berührungsfläche mit dem Medium eine kontrollierte Entlüftung. Diese hält ein Maß an mit Gas kontaminiertem Medium vorteilhaft gering oder vermeidet diese Kontamination gänzlich, wenn dieses Medium über die Öffnung des Trennelements vom Behälter mithilfe der Vorrichtung entnommen wird. Das erfindungsgemäße Trennelement kann daher zu einer erheblichen Kostenersparnis beim Entleeren des Behälters führen.

Diese Kostenersparnis ist insbesondere dadurch erreichbar, dass das Trennelement als flexibles Flächengebilde ausgebildet ist. Damit kann beispielsweise beim Aufbringen des Trennelements eine flexible Anpassung an die Oberflächenkontur des pumpfähigen Mediums erreicht werden, was den Entlüftungsaufwand auf ein geringeres Maß im Vergleich mit starren Trennelementen reduziert.

Vorzugsweise besteht die semipermeable Membran aus einem Polymer, um damit beispielsweise flexibel verschiedensten Oberflächenwelligkeiten folgen zu können. Zudem kann solch eine Membran aus einem Polymer die Kosten am Trennelement weiter reduzieren und bei dessen Verwendung aufgrund einer Flexibilität für Beschädigungsfreiheit sorgen.

Dies insbesondere dann, wenn die semipermeable Membran eine Flachmembran ist. Beispielsweise ist die Membran eine Folie.

Beispielsweise ist die Membran eine Polymerfolie. Beispielsweise ist die Polymerfolie offenporig. Die Polymerfolie kann beispielsweise aus Polypropylen (PP), Polyethylen (PE) oder Polytetrafluorethylen (PTFE) bestehen.

Vorzugsweise weist die semipermeable Membran Poren auf. Beispielsweise weist die semipermeable Membran einen Porendurchmesser von höchstens 100 µm (Mikrometer) auf. Insbesondere kann ein Porendurchmesser von höchstens 1 µm (Mikrometer) für eine ausreichende Trennung zwischen Luft und Silikon als pumpfähiges Medium sorgen. Für Silikon als pumpfähiges Medium kann beispielsweise ein Porendurchmesser von höchstens 0,6 µm ausreichend sein. Damit kann die semipermeable Membran durch seine offene Porosität das Silikon zurückzuhalten, Gas aber durchzulassen.

Beispielsweise weist die semipermeable Membran einen Porendurchmesser im Bereich von 1 mm (Millimeter) bis 0,1 µm (Mikrometer), insbesondere von 0,6 µm (Mikrometer) bis 0,1 µm (Mikrometer), auf.

Vorstellbar ist - etwa in Kombination mit dem genannten Porendurchmesser - auch, dass die semipermeable Membran eine Membrandicke im Bereich von 1 bis 100 µm (Mikrometer) aufweist, um bei vergleichsweise hoher Flexibilität ausreichende mechanische Kennwerte erfüllen zu können. Vorzugsweise weist die semipermeable Membran eine Membrandicke im Bereich von 5 bis 25 µm (Mikrometer) auf.

Die Entlüftung des Trennelements ist weiter verbesserbar, wenn der mehrschichtige Grundkörper eine offenporige Schicht aufweist, die eine Flachseite des Grundkörpers ausbildet. Damit kann beispielsweise ein richtungsunabhängiger Transport des entlüfteten Gases erreicht werden. Dies ist insbesondere von Vorteil sein, wenn mit einer Folgeplatte auf das Trennelement gedrückt wird und dann das entlüftete Gas zwischen dem Trennelement und der Folgeplatte abzuleiten ist.

Vorzugsweise ist die offenporige Schicht an der semipermeablen Membran vorgesehen, um damit das durch die Membran durch tretende Gas richtungsunabhängig sowie auch widerstandsvermindert weiterleiten zu können. Vorzugsweise ist die offenporige Schicht an der Membran aufkaschiert.

Vorstellbar ist, dass die offenporige Schicht ein textiles Flächengebilde ist. Dieses textiles Flächengebilde kann ein Gewebe-, Filz-, Gewirk-, Gestrick- oder eine Vlies-Struktur aufweisen. Für eine besonders widerstandsarme Weiterleitung des entlüfteten Gases kann sich eine Vliesstruktur auszeichnen.

Des Weiteren ist vorstellbar, dass die offenporige Schicht ein offenporiger elastischer Schaumstoff ist, um damit ein Andrücken des Trennelements an das pumpfähige Medium zu erleichtern.

Außerdem kann die offenporige Schicht eine offenporige Sinterstruktur, beispielsweise aus Polytetrafluorethylen (PTFE), sein.

Zudem ist alternativ eine offenporige Abscheidungsstruktur vorstellbar.

Die offenporige Schicht ist vorzugsweise in Dickenrichtung und vorzugsweise normal zur Dickenrichtung gasdurchlässig. Damit kann der richtungsunabhängige Transport des entlüfteten Gases weiter erleichtert werden.

Vorzugweise weist die offenporige Schicht eine Schichtdicke im Bereich von 0,1 bis 10 mm (Millimeter) auf. Als ausreichend kann sich bereits eine Schichtdicke von 0,4 mm herausstellen.

Vorzugsweise ist die offenporige Schicht an ihrer Außenseite zumindest bereichsweise zur Öffnung hin mediendicht ausgebildet oder weist eine mediendichte Abdeckung auf. Damit kann ein Entweichen von entlüftetem Gas in den Bereich des entnommenen pumpfähigen Mediums vermieden werden - was die Entlüftung durch das Trennelement weiter verbessern kann.

Die Konstruktion des Trennelements ist weiter vereinfachbar, wenn die Öffnung kreisrund ausgebildet ist.

Zudem kann es für die Handhabung des Trennelements vorteilhaft sein, wenn die Öffnung zentrisch am Grundkörper angeordnet ist. Damit kann sich das Trennelement besonders für eine standardisierte Vorrichtung mit einer Folgeplatte zum Entnehmen eines pumpfähigen Mediums aus einem Fass eignen. Außerdem kann eine zentrische Öffnung die Handhabung und Lagerung des Trennelements erleichtern.

Beispielsweise kann das Trennelement eine kreisrunde Außenkontur aufweisen, um auf Behälter in Form von Fässern abgestimmt zu sein. Damit ist es beispielsweise möglich, eine Faltenbildung am Trennelement zu verringern, was die Entlüftung weiter verbessern kann.

Eine weitere Vereinfachung der Handhabung kann erreicht werden, wenn das Trennelement, vorzugsweise im Randbereich, eine visuell wahrnehmbare Markierung zur Ausrichtung des Trennelements aufweist. Auf diese Weise ist vergleichsweise einfach eine Zentrierung über den Rand des zu entleerenden Behälters zu ermöglichen, was die Gefahr einer fehlerhafte Entlüftung verringern kann.

Indem die Markierung an der offenporigen Schicht vorgesehen ist, kann zudem handhabungsfreundlich auf die korrekte Anwendung bzw. Lage des Trennelements gegenüber dem abzupumpenden Medium hingewiesen werden.

Vorzugsweise besteht am Grundkörper ein Druckabfall im Bereich von 30 Pa (Pascal) bis 50.000 Pa (Pascal), gemessen nach DIN EN ISO 9237:1995-12, um ein hohes Maß an Entlüftung sicherstellen zu können.

Beispielsweise kann das Trennelement eine Dicke im Bereich von 0,2 bis 0,5 mm aufweisen, um damit flexibel handhabbar zu sein.

Die Konstruktion kann weiter vereinfacht werden, wenn die semipermeable Membran jene dem Medium zuwendbare Flachseite des Grundkörpers ausbildet.

Das erfindungsgemäße Trennelement kann sich insbesondere für eine Vorrichtung zum Entnehmen eines pumpfähigen Mediums aus einem Behälter mit einer Folgeplatte auszeichnen. Das Trennelement kann nämlich handhabungsfreundlich zwischen dem pumpfähigen Medium und der Folgeplatte vorgesehen werden. Das pumpfähige Medium kann eine Flüssigkeit oder Paste sein, beispielsweise Silikon sein.

Zum Entlüften weist solch eine Folgeplatte mindestens eine Entlüftungsöffnung zum Abziehen von Gas, insbesondere Luft, zwischen dem pumpfähigen Medium und der Folgeplatte auf. Zudem weist diese Folgeplatte mindestens eine Ansaugöffnung zum Ansaugen des pumpfähigen Mediums auf. Das Trennelement ist zwischen Medium und Folgeplatte derart angeordnet, dass sein Grundkörper mit der Entlüftungsöffnung zum Abziehen von Gas und seine Öffnung mit der Ansaugöffnung zum Entnehmen des pumpfähigen Mediums in Verbindung stehen.

Die Vorrichtung kann damit standfest blasenfrei das pumpfähige Medium dem Behälter entnehmen - was den Verlust an pumpbarem Medium beispielsweise bei neu angeschlossenen Behältern weiter reduzieren kann.

Das Ausmaß an Entlüftung kann weiter erhöht werden, wenn die offenporige Schicht des Trennelements der Folgeplatte zugewandt ist. Zudem kann damit selbst bei einer Benetzung der Folgeplatte mit einem pumpfähigen Medium eine Entlüftung über das Trennelement zur Entlüftungsöffnung stattfinden, was die Standfestigkeit der Vorrichtung zur Entnahme von pumpfähigem Medium - frei von Kontamination mit Gas, beispielsweise Luft - weiter verbessert.

Vorzugsweise weist die Folgeplatte eine unstrukturierte Oberflächenstruktur auf. Zusätzlich oder alternativ kann die Folgeplatte eine Oberfläche mit einer mittleren Rauheit Ra, gemessen nach DIN EN ISO 4287, im Bereich von 1,2 µm bis 18 µm aufweisen.

Indem beispielsweise die Öffnung im Grundkörper des Trennelements im Durchmesser größer gleich dem Durchmesser der Ansaugöffnung der Folgeplatte ist, ist beispielsweise ein Einsaugen des Trennelements in den Saugkanal zur Entnahme des Mediums standfest verhinderbar. Zudem kann dies beispielsweise auch eine Verunreinigungsgefahr des Mediums durch Partikel, abgesaugt vom Trennelement, weiter vermindern. Des Weiteren kann solch eine größere Öffnung eine höhere Flexibilität bei der Positionierung zur Ansaugöffnung ermöglichen - was die Handhabung des Trennelements und damit der Vorrichtung weiter erleichtern kann.

Vorzugsweise ist die Außenabmessung des Trennelements größer der Außenabmessung der Folgeplatte, um damit das Trennelement handhabungsfreundlich am Behälter über dem Medium vorsehen zu können. Damit ist beispielsweise auch das Trennelement mit einer Markierung zu versehen, um dieses handhabungsfreundlich am Behälter zu zentrieren. Anhand einer exakten Zentrierung ist unter anderem dafür zu sorgen, dass keine oder eine verminderte Benetzung bzw. Kontamination der Folgeplatte mit dem pumpfähigen Medium eintritt - was etwa personalintensive Reinigungsarbeiten an der Vorrichtung vermeidet.

Zudem kann sich durch die größeren Abmessungen die Möglichkeit eröffnen, das Trennelement zwischen Behälter und Folgeplatte einzuspannen, und zwar vollständig die Folgeplatte umlaufend. Die Folgeplatte ist nämlich ausgebildet, an den Behälter dicht anzuschließen, wodurch das Trennelement zwischen Folgeplatte und Behälter geklemmt wird. Damit kann das Trennelement gespannt und definiert auf die Oberfläche des pumpfähigen Mediums aufgebracht werden, was einen hohen Grad der Entlüftung sicherstellt.

Die Erfindung hat sich außerdem die Aufgabe gestellt, ein Verfahren zum Entnehmen eines pumpfähigen Mediums aus einem Behälter zu verbessern.

Vorzugsweise ist die semipermeable Membran des Trennelements dem Medium zugewandt, um so das Medium bereits an der zweiten Flachseite des Trennelements zurückzuhalten.

Die Erfindung löst die gestellte Aufgabe durch die Merkmale des Anspruchs 20.

Da die erfindungsgemäße Vorrichtung verwendet wird, bei der über den Grundkörper des Trennelements zur Entlüftung ein sich zwischen dem pumpfähigen Medium und der Folgeplatte befindliches Gas, insbesondere Luft, abgezogen wird, kann eine Entnahme von einem pumpfähigen Medium mit verminderten oder ohne Gasanteil sichergestellt werden.

### Kurze Beschreibung der Zeichnungen

In den Figuren ist beispielsweise der Erfindungsgegenstand anhand eines Ausführungsbeispiels näher dargestellt. Es zeigen
- Fig. 1: eine Draufsicht auf ein Trennelement,
- Fig. 2: eine teilweise dargestellte Schnittansicht des nach Fig. 1 dargestellten Trennelements,
- Fig. 3: eine Schnittansicht auf eine Vorrichtung mit dem Trennelement nach Fig. 1 und 2 und mit einem Behälter mit einem pumpfähigen Medium und
- Fig. 4: eine Schnittansicht auf die Vorrichtung nach Fig. 3 beim Entlüften des Behälters.

### Weg zur Ausführung der Erfindung

Nach den Figuren 1 und 2 ist ein Trennelement 1 dargestellt, das einen gasdurchlässigen Grundkörper 2 und eine Öffnung 3 aufweist. Diese Öffnung 3 durchdringt den Grundkörper 2 vollständig, wie in Fig. 2 zu erkennen. Zudem ist diese Öffnung 3 derart in der Öffnungsweite d ausgelegt, dass damit eine nach Fig. 3 dargestellte Vorrichtung 4 aus einem Behälter 5, nämlich Fass, ein bei Raumtemperatur pumpfähiges Medium 6, nämlich Silikon, entnehmen kann, und zwar über die Ansaugöffnung 14 an einer Folgeplatte 8 ansaugen kann. Dies beispielsweise durch eine nicht näher dargestellten Fasspumpe der Vorrichtung 4.

Vor oder beim Entnehmen des pumpfähigen Mediums 6 findet eine Entlüftung statt, damit das entnommene Medium 6 nicht mit Gas 7, nämlich Luft, kontaminiert ist. Das Entlüften findet über den gasdurchlässigen Grundkörper 2 statt, wie in Fig. 4 zu erkennen. Hierzu strömt über mehrere Entlüftungsöffnungen 8a in einer Folgeplatte 8 der Vorrichtung 4 das Gas 7 ab.

Wie in Fig. 3 zu erkennen, weist das zu entnehmende Medium 6 aufgrund seiner hohen Viskosität bei Raumtemperatur eine vergleichsweise hohe Welligkeit an der Oberfläche 6a auf. Dies führt dazu, dass das Trennelement 1 zumindest Anfangs beim Entlüften nicht vollflächig mit dem zu entnehmenden Medium 6 in Kontakt treten kann.

Um erfindungsgemäß eine Kontamination des Trennelements 1 mit dem Medium 6 auf jener ersten Flachseite 2a des Grundkörpers 2 zu vermeiden, welche erste Flachseite 2a der zweiten und dem Medium 6 zugewandten Flachseite 2b des Grundkörpers 2 gegenüberliegt, ist der Grundkörper 2 an der Medium 6 zugewandten Flachseite 2b besonders ausgebildet.

So weist der Grundkörper 2 dort eine semipermeable Membran 9 auf, die das Gas 7, nicht aber das pumpfähige Medium 6 durchlässt. Hierzu weist die semipermeable Membran 9 demensprechend ausgebildete Poren auf. Damit bleibt der Zwischenraum zwischen Trennelement 1 und Folgeplatte 8 frei vom Medium 6, was ein störungsfreies Entlüften garantiert. Erfindungsgemäß kann das pumpfähige Medium 6 frei von Kontamination durch Gas 7 aus dem Behälter 5 entnommen werden.

Hohe Flexibilität in der Anpassung des Trennelements 1 an die Oberfläche 6a des Mediums 6 ergibt sich, in dem die semipermeable Membran 9 von einer Polymerfolie gebildet wird.

Zudem weist der Grundkörper 2 auf dessen ersten Flachseite 2a eine offenporige Schicht 10 auf. Der Grundkörper 2 ist damit mehrschichtig ausgebildet, was auch zu einem flexiblen und mehrschichtigen Trennelement 1 führt.

Diese offenporige Schicht 10 stellt ein gasdurchlässiges textiles Flächengebilde dar, was von einer gasdurchlässigen Vlies-Struktur ausgebildet wird. Diese Vlies-Struktur bzw. das Vlies ist auf der Polymerfolie bzw. Membran 9 aufkaschiert.

Der aus Polymerfolie und Vlies bestehende Grundkörper 2 ist zudem äußerst flexibel handhabbar. Zudem ermöglicht die offenporige Schicht 10 einen richtungsunabhängigen Transport des zu entlüfteten Gases 7 von der jeweiligen Stelle zwischen Trennelement und pumpfähigen Medium 6 zur Entlüftungsöffnung 8a hin. Damit ist selbst eine Entlüftung möglich, wenn die Folgeplatte 8 mit dem oder einem anderen Medium benetzt oder kontaminiert ist.

Das Trennelement 1 weist, wie in Fig. 1 zu erkennen, eine kreisrunde Außenkontur auf, was dieses besonders für Fässer eignet. Zudem ist die Öffnung 3 kreisrund und zentrisch am Trennelement 1, was die Handhabung des Trennelements 1 weiter erleichtert, insbesondere in der Positionierung des Trennelements 1 am Fass und gegenüber der Folgeplatte 8, wie in Fig. 3 zu erkennen.

Diese Handhabung wird weiter erleichtert, indem das Trennelement 1 vorzugsweise im Randbereich eine visuelle Markierung 11 zur Ausrichtung des Trennelements 1 aufweist. Diese Markierung 11 ist an der offenporigen Schicht 10 vorgesehen, wie in Fig. 2 zu erkennen.

Mithilfe der Markierung 11 ist es, wie in Fig. 3 zu erkennen, verhältnismäßig einfach, das Trennelement 1 gegenüber dem Rand des Behälters 5 auszurichten.

Da außerdem das Trennelement 1 einen Abschnitt aufweist, der dem Behälters 5 allseitig übersteht, kann diese Handhabung weiter vereinfacht werden.

Sohin kann aber auch sichergestellt werden, dass das Trennelement 1 zwischen Folgeplatte 8 und Behälter 5 geklemmt ist. Hierzu ist die Folgeplatte 8 mit zumindest einer Dichtung 12 ausgebildet, die eine Stirnseite der Folgeplatte 8 umläuft, wie in Fig. 3 und 4 zu erkennen. Das Trennelement 1 ist damit vollständig umlaufend geklemmt.

Das Trennelement 1 in Form eines flexiblen Flächengebildes kann sich damit glatt auf die Oberfläche des pumpfähigen Mediums 5 legen, was das Entlüften des Behälters 5 erleichtert. Zudem kann das Trennelement 1 an die Behälterwand angedrückt werden, wodurch ein dichter seitlicher Abschluss gewährleistet werden kann, was die Folgeplatte sauber hält und damit den Reinigungsaufwand reduziert.

Zudem weist das Trennelement 1 an der zentrischen Öffnung 3 eine Abdichtung 13 auf, die sich beispielsweise am Grundkörper 2 bei einem Laserausschnitt der Öffnung 3 bildet. Ein Austreten von entlüfteten Gas aus dem Grundkörper 2 in Richtung der Ansaugöffnung 14 beim Ansaugen des pumpfähigen Mediums 6 kann damit verhindert werden.

Das beispielsweise dargestellte Trennelement 1 ist als zweischichtiges flexibles Flächengebilde mit einer Dicke von 0,4 mm ausgebildet. Die semipermeable Membran 9 des Trennelements 1 wird von einer Polymerfolie mit einer Membrandicke von 8 µm und Poren mit einem Porendurchmesser von 0,6 µm gebildet. Die offenporige Polymerfolie besteht aus Polyethylen (PE).

Das Vlies (als offenporige Schicht 10) bildet die zweite Schicht des flexiblen Flächengebildes aus. Das Vlies ist ein Spinnvlies auf Polymerbasis. Zudem weist das Vlies eine Vliesdicke im Bereich von 0,1 bis 10 mm, nämlich 0,4 mm, auf.

Zudem ist vorstellbar, was nicht näher dargestellt worden ist, dass das Trennelement in seinem überstehenden Abschnitt, vorzugsweise keilförmige Abschnitte aufweist, um eine Faltenbildung zu vermeiden. Auch kann damit die Zentrierung verbessert werden.

Im Allgemeinen wird festgehalten, dass "insbesondere" als "more particularly" ins Englische übersetzt werden kann. Ein Merkmal, dem "insbesondere" vorangestellt ist, ist als fakultatives Merkmal zu betrachten, das weggelassen werden kann, und stellt damit keine Einschränkung, beispielsweise der Ansprüche, dar. Das Gleiche gilt für "vorzugsweise", ins Englische übersetzt als "preferably".

## Patentansprüche

1. Trennelement, in Form eines flexiblen Flächengebildes, für eine Vorrichtung (4) zum Entnehmen eines pumpfähigen Mediums (6), insbesondere einer Flüssigkeit oder Paste, aus einem Behälter (5), insbesondere Fass, mit einem zumindest abschnittsweise gasdurchlässigen Grundkörper (2) zum Entlüften vor und/oder während der Entnahme des pumpfähigen Mediums (6) aus dem Behälter (5) mit der Vorrichtung (4), und mit mindestens einer Öffnung (3) zur Entnahme des pumpfähigen Mediums (6) aus dem Behälter (5) mit der Vorrichtung (4), wobei die Öffnung (3) den Grundkörper (2) vollständig durchdringt, wobei der Grundkörper (2) eine für Gas, insbesondere Luft, semipermeable Membran (9) aufweist.

2. Trennelement nach Anspruch 1, **dadurch gekennzeichnet, dass** die semipermeable Membran (9) aus einem Polymer besteht und/oder eine Flachmembran, insbesondere Folie, ist.

3. Trennelement nach Anspruch 1 oder 2, **dadurch gekennzeichnet, dass** die semipermeable Membran (9) eine Polymerfolie ist.

4. Trennelement nach einem der Ansprüche 1 bis 3, **dadurch gekennzeichnet, dass** die semipermeable Membran (9) einen Porendurchmesser von höchstens 100 µm, insbesondere von höchstens 1 µm, beispielsweise von höchstens 0,6 µm, aufweist und/oder eine Membrandicke im Bereich von 1 bis 100 µm, insbesondere im Bereich von 5 bis 25 µm, aufweist.

5. Trennelement nach einem der Ansprüche 1 bis 4, **dadurch gekennzeichnet, dass** der mehrschichtige Grundkörper (2) eine offenporige Schicht (10) aufweist, die eine Flachseite (2a) des Grundkörper (2) ausbildet und insbesondere an der semipermeablen Membran (9) vorgesehen ist.

6. Trennelement nach Anspruch 5, **dadurch gekennzeichnet, dass** die offenporige Schicht (10) ein textiles Flächengebilde, insbesondere mit einem Gewebe-, einem Filz-, einem Gewirk-, einem Gestrick- oder einer Vlies-Struktur, ein offenporiger elastischer Schaumstoff, eine offenporige Sinterstruktur oder eine offenporige Abscheidungsstruktur ist.

7. Trennelement nach Anspruch 5 oder 6, **dadurch gekennzeichnet, dass** die offenporige Schicht (10) in und/oder normal zur Dickenrichtung gasdurchlässig ist und/oder die offenporige Schicht (10) eine Schichtdicke im Bereich von 0,1 bis 10 mm, insbesondere 0,4 mm, aufweist.

8. Trennelement nach Anspruch 5, 6 oder 7, **dadurch gekennzeichnet, dass** die offenporige Schicht (10) an ihrer Außenseite zumindest bereichsweise zur Öffnung (3) hin mediendicht ausgebildet ist oder eine mediendichte Abdeckung aufweist.

9. Trennelement nach einem der Ansprüche 1 bis 8, **dadurch gekennzeichnet, dass** die Öffnung (3) kreisrund ausgebildet und/oder zentrisch am Grundkörper (2) angeordnet ist.

10. Trennelement nach einem der Ansprüche 1 bis 9, dass das Trennelement (1) eine kreisrunde Außenkontur aufweist.

11. Trennelement nach einem der Ansprüche 1 bis 10, dass das Trennelement (1), vorzugsweise im Randbereich, eine visuell wahrnehmbare Markierung (11) zur Ausrichtung des Trennelements (1) aufweist.

12. Trennelement nach Anspruch 5 und 11, **dadurch gekennzeichnet, dass** die Markierung (11) an der offenporigen Schicht (10) vorgesehen ist.

13. Trennelement nach einem der Ansprüche 1 bis 12, **dadurch gekennzeichnet, dass** am Grundkörper (2) ein Druckabfall im Bereich von 30 Pa bis 50.000 Pa besteht und/oder dass das Trennelement eine Dicke im Bereich von 0,2 bis 0,5 mm aufweist.

14. Trennelement nach einem der Ansprüche 1 bis 13, **dadurch gekennzeichnet, dass** die semipermeable Membran (9) jene dem Medium (6) zuwendbare Flachseite (2b) des Grundkörpers (2) ausbildet.

15. Vorrichtung zum Entnehmen eines pumpfähigen Mediums (6), insbesondere einer Flüssigkeit oder Paste, aus einem Behälter (5) mit einer Folgeplatte (8), die mindestens eine Entlüftungsöffnung (8a) zum Abziehen von Gas (7), insbesondere Luft, zwischen dem pumpfähigen Medium (6) und der Folgeplatte (8) und mindestens eine Ansaugöffnung (14) zum Ansaugen des pumpfähigen Mediums (6) aufweist, und mit einem Trennelement (1) nach einem der Ansprüche 1 bis 14, welches Trennelement (1) an der Folgeplatte (8) angeordnet ist und sein Grundkörper (2) mit der Entlüftungsöffnung (8a) zum Abziehen von Gas (7) und seine Öffnung (3) mit der Ansaugöffnung (14) zum Ansaugen des pumpfähigen Mediums (6) in Verbindung stehen.

16. Vorrichtung nach Anspruch 15, **dadurch gekennzeichnet, dass** die offenporige Schicht (10) des Trennelements (1) der Folgeplatte (8) zugewandt ist und/oder dass die Folgeplatte (8) eine unstrukturierte Oberflächenstruktur und/oder eine Oberfläche mit einer mittleren Rauheit im Bereich von 1,2 bis 18 µm aufweist.

17. Vorrichtung nach Anspruch 15 oder 16, **dadurch gekennzeichnet, dass** die Öffnung (3) im Grundkörper (2) des Trennelements (1) im Durchmesser größer gleich dem Durchmesser der Ansaugöffnung (14) der Folgeplatte (8) ist und/oder dass die Außenabmessung des Trennelements (1) größer der Außenabmessung der Folgeplatte (8) ist.

18. Vorrichtung nach einem der Ansprüche 15 bis 17, **dadurch gekennzeichnet, dass** das Trennelement (1) zwischen Folgeplatte (8) und Behälter (5) vollständig die Folgeplatte (8) umlaufend eingespannt ist.

19. Vorrichtung nach einem der Ansprüche 15 bis 18, **dadurch gekennzeichnet, dass** die semipermeable Membran (9) des Trennelements (1) dem Medium (6) zugewandt ist.

20. Verfahren zum Entnehmen eines pumpfähigen Mediums (6), insbesondere einer Flüssigkeit oder Paste, aus einem Behälter (5), mit einer Vorrichtung (4) nach einem der Ansprüche 15 bis 19, bei dem durch den Grundkörper (2) des Trennelements (1) zur Entlüftung ein sich zwischen dem pumpfähigen Medium (6) und der Folgeplatte (8) befindliches Gas (7), insbesondere Luft, abgezogen wird.

## Claims

1. A dividing element, in the form of a flexible sheet-like structure, for a device (4) for removing a pumpable medium (6), more particularly a liquid or paste, from a container (5), more particularly a barrel, having an at least partially gas-permeable main body (2) for ventilating before and/or during removal of the pumpable medium (6) from the container (5) using the device (4), and having at least one opening (3) for removal of the pumpable medium (6) from the container (5) using the device (4), wherein the opening (3) fully penetrates the main body (2), wherein the main body (2) has a membrane (9) semi-permeable to gas, more particularly air.

2. The dividing element according to claim 1, **characterized in that** the semi-permeable membrane (9) consists of a polymer and/or is a flat membrane, more particularly a film.

3. The dividing element according to claim 1 or 2, **characterized in that** the semi-permeable membrane (9) is a polymer film.

4. The dividing element according to any one of claims 1 to 3, **characterized in that** the semi-permeable membrane (9) has a pore diameter of not more than 100 µm, more particularly of not more than 1 µm, for example of not more than 0.6 µm, and/or has a membrane thickness in the range from 1 to 100 µm, more particularly in the range from 5 to 25 µm.

5. The dividing element according to any one of claims 1 to 4, **characterized in that** the multi-layer main body (2) has an open-pored layer (10) forming a flat side (2a) of the main body (2) and more particularly being provided on the semi-permeable membrane (9).

6. The dividing element according to claim 5, **characterized in that** the open-pored layer (10) is a textile sheet-like structure, more particularly with a woven, a felt, a machine-knitted, a manually knitted or a nonwoven structure, an open-pored elastic foam, an open-pored sintered structure or an open-pored deposition structure.

7. The dividing element according to claim 5 or 6, **characterized in that** the open-pored layer (10) is gas-permeable in and/or normal to the thickness direction, and/or in that the open-pored layer (10) has a layer thickness in the range from 0.1 to 10 mm, more particularly of 0.4 mm.

8. The dividing element according to claim 5, 6 or 7, **characterized in that** the open-pored layer (10) is configured to be at least partially media-tight on its outside towards the opening (3) or has a media-tight cover.

9. The dividing element according to any one of claims 1 to 8, **characterized in that** the opening (3) is configured to be circular and/or is arranged centrally on the main body (2).

10. The dividing element according to any one of claims 1 to 9, **characterized in that** the dividing element (1) has a circular outer contour.

11. The dividing element according to any one of claims 1 to 10, **characterized in that** the dividing element (1) has, preferably in the edge region, a visually perceptible marking (11) for aligning the dividing element (1).

12. The dividing element according to claims 5 and 11, **characterized in that** the marking (11) is provided on the open-pored layer (10).

13. The dividing element according to any one of claims 1 to 12, **characterized in that** there is a pressure drop across the main body (2) in the range from 30 Pa to 50,000 Pa, and/or **in that** the dividing element has a thickness in the range from 0.2 to 0.5 mm.

14. The dividing element according to any one of claims 1 to 13, **characterized in that** the semi-permeable membrane (9) forms the flat side (2b) of the main body (2) facing the medium (6).

15. A device for removing a pumpable medium (6), more particularly a liquid or paste, from a container (5), having a follower plate (8) which has at least one ventilating opening (8a) for drawing off gas (7), more particularly air, between the pumpable medium (6) and the follower plate (8) and at least one intake opening (14) for sucking in the pumpable medium (6), and having a dividing element (1) according to any one of claims 1 to 14, which dividing element (1) is arranged on the follower plate (8) with its main body (2) in communication with the ventilating opening (8a) for drawing off gas (7) and its opening (3) in communication with the intake opening (14) for sucking in the pumpable medium (6).

16. The device according to claim 15, **characterized in that** the open-pored layer (10) of the dividing element (1) faces the follower plate (8), and/or **in that** the follower plate (8) has an untextured surface structure and/or a surface with a mean roughness in the range from 1.2 to 18 µm.

17. The device according to claim 15 or 16, **characterized in that** the opening (3) in the main body (2) of the dividing element (1) has a diameter greater than or equal to the diameter of the intake opening (14) of the follower plate (8), and/or **in that** the outer dimension of the dividing element (1) is greater than the outer dimension of the follower plate (8).

18. The device according to any one of claims 15 to 17, **characterized in that** the dividing element (1) is clamped between the follower plate (8) and the container (5) to completely surround the follower plate (8).

19. The device according to any one of claims 15 to 18, **characterized in that** the semi-permeable membrane (9) of the dividing element (1) faces the medium (6).

20. A method for removing a pumpable medium (6), more particularly a liquid or paste, from a container (5) using a device (4) according to any one of claims 15 to 19, in which a gas (7), more particularly air, located between the pumpable medium (6) and the follower plate (8) is drawn off through the main body (2) of the dividing element (1) for ventilation.

## Revendications

1. Élément de séparation formé d'une structure plane flexible pour un dispositif (4) servant à prélever dans un récipient (5), en particulier un fût, un fluide pouvant être pompé (6), en particulier d'un liquide ou d'une pâte, avec un corps de base (2) perméable aux gaz au moins par zones pour le dégazage avant et/ou pendant le prélèvement du fluide pouvant être pompé (6) dans le récipient (5) avec le dispositif (4), et avec au moins une ouverture (3) pour le prélèvement du fluide pouvant être pompé (6) dans le récipient (5) avec le dispositif (4), laquelle ouverture (3) traverse entièrement le corps de base (2), lequel corps de base (2) comporte une membrane (9) semiperméable aux gaz, en particulier à l'air.

2. Élément de séparation selon la revendication 1, **caractérisé en ce que** la membrane semiperméable (9) se compose d'un polymère et/ou est une membrane plane, en particulier une feuille.

3. Élément de séparation selon la revendication 1 ou 2, **caractérisé en ce que** la membrane semiperméable (9) est une feuille de polymère.

4. Élément de séparation selon l'une des revendications 1 à 3, **caractérisé en ce que** la membrane semiperméable (9) présente un diamètre de pores de 100 µm au maximum, en particulier de 1 µm au maximum, par exemple de 0,6 µm au maximum et/ou une épaisseur de membrane comprise entre 1 et 100 µm, en particulier entre 5 et 25 µm.

5. Élément de séparation selon l'une des revendications 1 à 4, **caractérisé en ce que** le corps de base (2) en plusieurs couches comporte une couche à pores ouverts (10) qui forme une face plane (2a) du corps de base (2) et est prévue, en particulier, sur la membrane semiperméable (9).

6. Élément de séparation selon la revendication 5, **caractérisé en ce que** la couche à pores ouverts (10) est une structure plane textile, comprenant en particulier une structure tissée, feutrée, maillée, tricotée ou non tissée, une mousse élastique à pores ouverts, une structure frittée à pores ouverts ou une structure de séparateur à pores ouverts.

7. Élément de séparation selon la revendication 5 ou 6, **caractérisé en ce que** la couche à pores ouverts (10) est perméable aux gaz dans le sens de l'épaisseur et/ou perpendiculairement à celui-ci et/ou la couche à pores ouverts (10) présente une épaisseur de couche comprise entre 0,1 et 10 mm, en particulier de 0,4 mm.

8. Élément de séparation selon la revendication 5, 6 ou 7, **caractérisé en ce que** la couche à pores ouverts (10) est étanche aux fluides sur sa face extérieure vis-à-vis de l'ouverture (3), au moins par zones, ou présente une couverture étanche aux fluides.

9. Élément de séparation selon l'une des revendications 1 à 8, **caractérisé en ce que** l'ouverture (3) est de forme circulaire et/ou disposée au centre du corps de base (2).

10. Élément de séparation selon l'une des revendications 1 à 9, **caractérisé en ce que** l'élément de séparation (1) présente un contour extérieur circulaire.

11. Élément de séparation selon l'une des revendications 1 à 10, **caractérisé en ce que** l'élément de séparation (1) présente, de préférence dans la région du bord, un marquage visible (11) pour l'orientation de l'élément de séparation (1).

12. Élément de séparation selon les revendications 5 et 11, **caractérisé en ce que** le marquage (11) est prévu sur la couche à pores ouverts (10).

13. Élément de séparation selon l'une des revendications 1 à 12, **caractérisé en ce qu'**une baisse de pression comprise entre 30 Pa et 50 000 Pa se produit au niveau du corps de base (2) et/ou **en ce que** l'élément de séparation présente une épaisseur comprise entre 0,2 et 0,5 mm.

14. Élément de séparation selon l'une des revendications 1 à 13, **caractérisé en ce que** la membrane semiperméable (9) forme la face plane (2b) du corps de base (2) qui peut être tournée vers le fluide (6).

15. Dispositif pour le prélèvement dans un récipient (5) d'un fluide pouvant être pompé (6), en particulier d'un liquide ou d'une pâte, avec un disque racleur (8) qui comporte au moins une ouverture de dégazage (8a) pour l'extraction de gaz (7), en particulier d'air, entre le fluide pouvant être pompé (6) et le disque racleur (8) et au moins une ouverture d'aspiration (14) pour aspirer le fluide pouvant être pompé (6), et avec un élément de séparation (1) selon l'une des revendications 1 à 14, lequel élément de séparation (1) est disposé sur le disque racleur (8) et son corps de base (2) communique avec l'ouverture de dégazage (8a) pour l'extraction de gaz (7) et son ouverture (3) avec l'ouverture d'aspiration (14) pour aspirer le fluide pouvant être pompé (6).

16. Dispositif selon la revendication 15, **caractérisé en ce que** la couche à pores ouverts (10) de l'élément de séparation (1) est tournée vers le disque racleur (8) et/ou **en ce que** le disque racleur (8) présente une structure de surface non structurée et/ou une surface ayant une rugosité moyenne comprise entre 1,2 à 18 µm.

17. Dispositif selon la revendication 15 ou 16, **caractérisé en ce que** l'ouverture (3) dans le corps de base (2) de l'élément de séparation (1) a un diamètre égal ou supérieur au diamètre de l'ouverture d'aspiration (14) du disque racleur (8) et/ou **en ce que** la dimension extérieure de l'élément de séparation (1) est plus grande que la dimension extérieure du disque racleur (8).

18. Dispositif selon l'une des revendications 15 à 17, **caractérisé en ce que** l'élément de séparation (1) est serré entre le disque racleur (8) et le récipient (5) sur tout le tour du disque racleur (8).

19. Dispositif selon l'une des revendications 15 à 18, **caractérisé en ce que** la membrane semiperméable (9) de l'élément de séparation (1) est tournée vers le fluide (6).

20. Procédé pour le prélèvement dans un récipient (5) d'un fluide pouvant être pompé (6), en particulier d'un liquide ou d'une pâte, avec un dispositif (4) selon l'une des revendications 15 à 19, dans lequel un gaz (7) qui se trouve entre le fluide pouvant être pompé (6) et le disque racleur (8), en particulier de l'air, est extrait à travers le corps de base (2) de l'élément de séparation (1) en vue d'un dégazage.
